# EUROPÄISCHE PATENTSCHRIFT

(11) **EP 0 732 154 B1**
(45) Veröffentlichungstag und Bekanntmachung des Hinweises auf die Patenterteilung: **16.06.1999**
(21) Anmeldenummer: 96103894.0
(22) Anmeldetag: 12.03.1996
(51) Int. Cl.: B08B 7/00

(54) **Reinigung mit flüssigen Gasen**
Cleaning with liquid gases
Nettoyage avec des gaz liquides

(30) Priorität: 16.03.1995 DE 19509573
(43) Veröffentlichungstag der Anmeldung: 18.09.1996
(73) Patentinhaber: Linde Aktiengesellschaft, 65189 Wiesbaden (DE)
(72) Erfinder: Rief, Stephan, Dipl.-Ing., 80796 München (DE); Adler, Robert, Dipl.-Ing., 2201 Gerosdorf (AT)
(74) Vertreter: Kasseckert, Rainer

(56) Entgegenhaltungen:
- EP-A- 0 583 653
- EP-A- 0 587 168
- EP-A- 0 624 405
- WO-A-92/14558

## Beschreibung

Die Erfindung betrifft ein Verfahren gemäß Oberbegriff des Anspruchs 1.

Aus der Patentanmeldung WO 92/14558 ist ein Verfahren zur Reinigung von Werkstücken, insbesondere Metallrohren, mit organischen Rückständen, wie Ölen und Fetten, bekannt, wobei verflüssigte Gase wie Kohlendioxid als Reinigungsfluid verwendet werden. Das Reinigungsfluid wird in einen mit den Werkstücken beladenen Druckbehälter geleitet und dort mittels eines Laufrades umgewälzt. Nach Beendigung des Reinigungsvorgangs wird ein Teil des mit den organischen Rückständen beladenen Fluids aus dem Druckbehälter zusammen mit frischem Reinigungsfluid in einen weiteren Druckbehälter geleitet. Der andere Teil des mit den Verunreinigungen beladenen Fluids wird über eine Turbine entspannt, wodurch die Verunreinigungen ausfallen. Aus dem entleerten Druckbehälter werden nun die gereinigten Werkstücke entnommen, während weitere Werkstücke in dem zweiten Druckbehälter gereinigt werden können.

Weiterhin ist aus der DE-A-42 30 485 eine Reinigungsvorrichtung für kleinere Werkstücke mit Verwendung verflüssigter Gase bekannt, wobei in einem druckfesten Behälter eine Trommel dreh- und/oder schwenkbar angeordnet und an eine Antriebseinrichtung angeschlossen ist. Durch Rotation der Trommel werden sowohl das Reinigungsfluid in dem druckfesten Behälter als auch die in der Trommel befindlichen Gegenstände in turbulente Bewegung versetzt, wodurch die Reinigungswirkung erhöht wird. Chemische Lösungsmittel, mechanische Scheuermittel und auch einströmende Inertgase können zusätzlich den Reinigungserfolg erhöhen. Um einen quasi-kontinuierlichen Betrieb zu ermöglichen, ist am druckfesten Behälter mindestens eine Schleuse zur Beschickung und Entnahme der Gegenstände vorgesehen. Diese Schleusen machen eine vollständige Belüftung des druckfesten Behälters zur Entnahme der Gegenstände oder zum Beladen unnötig.

Für die Verfahren der beiden genannten Schriften wird flüssiges Kohlendioxid bei Temperaturen zwischen 20 und etwa 30°C verwendet mit den Dampfdruckwerten entsprechenden Drücken.

Weiterhin ist aus der WO 94/01613 ein Verfahren zur Reinigung von Textilien mittels verflüssigten oder überkritischen Kohlendioxid bekannt, das bei Temperaturen zwischen 20 und 100°C und entsprechenden Drücken zwischen 60 und 350 bar in einen mit den Textilien beladenen Druckbehälter eingeleitet wird. Nach dem Waschen der Textilien erfolgt eine Verdrängungsspülung mit einem zweiten Fluid, wiederum ein verdichtetes Gas, wie Luft oder Stickstoff.

Aus der WO 90/06189 ist ein Verfahren zur Entfernung von Verunreinigungen von einem Substrat bekannt, indem das Substrat mittels eines verdichteten Gases mit flüssigkeitsähnlicher Dichte bei kritischem oder überkritischem Druck in Kontakt gebracht wird, wobei die Phase des Gases zwischen Flüssigzustand und überkritischem Zustand durch Variation der Temperatur des Gases in einer Reihe von Stufen zwischen überkritischen Temperaturen und unterkritischen Temperaturen verschoben wird. Diese mehrstufige Temperaturvariation ist auf eine Veränderung des Kohäsionsenergieinhaltes des Gases dichter Phase abgestellt. Es wird dabei angestrebt, das Lösevermögen des verdichteten Gases in bezug auf eine Verunreinigung wirksam zu gestalten. Mechanische Wechselwirkungen zwischen dem verdichteten Gas und den Verunreinigungen werden nicht in Betracht gezogen.

Diese bekannten Reinigungsverfahren nutzen das Lösungsvermögen verdichteter Fluide, das im überkritischen Bereich drastisch zunimmt. Überkritisches Kohlendioxid mit Temperaturen oberhalb 31°C und Drücken oberhalb 73,7 bar weist eine mit der flüssigen Phase vergleichbare Dichte auf und ein gutes Lösungsvermögen, das mit steigender Temperatur noch zunimmt. Selbstverständlich sind auch die Wechselwirkungen des Fluids mit der zu lösenden Substanz (Verunreinigungen) für den Reinigungserfolg bedeutsam.

In der praktischen Anwendung zeigen die genannten Reinigungsverfahren einen wesentlichen Nachteil, der in der Verwendung der hohen (überkritischen) Drücke begründet liegt, die wiederum den Einsatz kostspieliger Druckbehälter mit hohen Energie- und Anlagenkosten notwendig macht.

Aus der eigenen EP-A-0 587 168 ist ein Verfahren gemäß Oberbegriff des Anspruchs 1 zur Reinigung von Gegenständen mit verflüssigten oder überkritischen Gasen als Reinigungsfluid in einer Vorrichtung bekannt, wobei in einem druckfesten Behälter eine Trommel dreh- und/oder schwenkbar angeordnet, die Trommel an eine Antriebseinrichtung angeschlossen und der Behälter mit einer Versorgungsanlage für das Reinigungsfluid verbunden ist. Als Reinigungsfluid wird verflüssigtes oder überkritisches Kohlendioxid verwendet, da es nicht brennbar oder explosiv ist, in großen Mengen als Nebenprodukt industrieller Verfahren kostengünstig zur Verfügung steht, im Vergleich zu anderen Lösungsmitteln wenig umweltbelastend ist und sich chemisch inert verhält. Bei Verwendung von verflüssigtem Kohlendioxid als Reinigungsfluid, welches beispielsweise in einem Vorlagebehälter entsprechend den Gleichgewichtswerten in flüssiger und gasförmiger Phase vorliegt, wird die gasförmige Phase zum Vorspannen des druckfesten Behälters benutzt, in welchen anschließend das verflüssigte Gas in flüssiger Phase eingeleitet und zur Reinigung verwendet wird. Zusätzlich zum Reinigungsfluid in flüssiger oder überkritischer Phase können auch Gase niedrigerer Dichte im Vergleich zum Reinigungsfluid in den druckfesten Behälter eingeleitet werden.

Aus der EP-A-0 583 653 bzw. der EP-A-0 624 405 sind Verfahren zur Reinigung von Substraten mit verflüssigtem Gasen wie Kohlendioxid bekannt, wobei vom Substrat unerwünschtes Material in einer Reinigungskammer bei einem Druck oberhalb oder unterhalb des kritischen Druckes mit einem Wert von etwa 100 bar oder weniger bzw. zwischen ca. 41 und 207 bar (600-3000 psi) und jeweils bei einer Temperatur unterhalb der kritischen Temperatur im Bereich von weniger als 50°C entfernt wird. In den Verfahren nach diesen beiden Dokumenten wird die Reinigung unter Anwendung von Schall im Frequenzbereich von 5 bis 100 kHz bzw. von über 110 bis 2000 kHz zur Erzeugung von Kavitäten durchgeführt. Das als Reinigungsfluid eingesetzte Kohlendioxid oder andere Gas muß daher bei der Reinigung in flüssiger Phase vorliegen.

Aufgabe folgender Erfindung ist es deshalb, ein Reinigungsverfahren mit verflüssigten Gasen zu entwickeln, bei dem mit geringerem Aufwand gleiche Reinigungsergebnisse erzielt werden können.

Diese Aufgabe wird erfindungsgemäß durch die Merkmale des Anspruchs 1 gelöst.

Zur Reinigung wird das verflüssigte Gas in den Druckbehälter gefüllt, bis es einen Teil desselbigen ausfüllt. Das verflüssigte Gas liegt dann im Gleichgewicht mit seiner gasförmigen Phase vor.

Überraschenderweise zeigt sich, daß die Dichte und Viskosität von bis zur flüssigen Phase verdichteten Gasen durch Absenken der Temperatur genügend weit unterhalb ihrer kritischen Temperatur derart erhöht werden können, daß die mechanischen Wechselwirkungen zwischen Reinigungsfluid und den Verunreinigungen den Reinigungserfolg garantieren, obwohl das Lösungsvermögen des verflüssigten Gases bei diesen physikalischen Parametern im Vergleich zu bisherigen Verfahren drastisch verringert ist. Die erhöhte mechanische Wechselwirkung liegt in einem höheren Massentransport von Fluid an die zu reinigende Oberfläche aufgrund der erhöhten Dichte sowie in den größeren Scherkräften zwischen Fluid und Substratoberfläche aufgrund der erhöhten Viskosität des Fluids begründet. Die Viskosität steigt hierbei exponentiell mit dem Kehrwert der Temperatur.

Zur Entfernung beispielsweise organischer Rückstände sind als Fluide beispielsweise Edelgase, wie Helium oder Argon, Kohlenwasserstoffe, wie Methan, Äthan, Propan, Äthen oder Propen, sowie Trifluormethan, Kohlendioxid, Distickstoffmonoxid und Schwefelhexafluorid geeignet.

Es kann - eventuell nach einer bestimmten Reinigungszeit - der Druckbehälter weiter mit verflüssigtem Gas gefüllt werden, bis dieses ausschließlich in flüssiger Phase vorliegt. Dann können Dichte und Viskosität der Flüssigkeit noch weiter erhöht werden, wenn bei konstant gehaltener Temperatur der Druck im Druckbehälter vergrößert wird.

Aus bekannten Gründen ist Kohlendioxid besonders vorzuziehen, wobei es bei Drücken von bis unterhalb 60 bar im Gleichgewicht von flüssiger und gasförmiger Phase mit Temperaturen zwischen -20 und +20°C für das erfindungsgemäße Reinigungsverfahren verwendet wird.

In unerwarteter Weise überwiegen in diesem Parameterbereich die mechanischen Wechselwirkungen des verflüssigten Kohlendioxids mit hoher Dichte und Viskosität das herabgesetzte Lösungsvermögen.

Während der Reinigung oder zu Beginn derselbigen kann der Druckbehälter vollständig mit flüssigem Kohlendioxid gefüllt werden, wobei dann die Temperatur auf einem Wert zwischen -20 und +20°C konstant gehalten wird und der Druck auf einen Wert oberhalb des entsprechenden Werts auf der Dampfdruckkurve erhöht wird.

Die mechanischen Wechselwirkungen lassen sich erhöhen, wenn in dem Druckbehälter das verflüssigte Gas und/oder die zu reinigenden Gegenstände umgewälzt werden. Dies geschieht in bekannter Weise mittels eines Laufrades oder einer drehbaren Trommel in dem Druckbehälter.

Ist der Druckbehälter nur zum Teil mit verflüssigtem Gas gefüllt, erfolgt bei Umwälzung der zu reinigenden Gegenstände eine zusätzliche Reibungswirkung auf die Oberfläche der verschmutzten Gegenstände durch beständiges Auf- und Eintauchen aus der oder in die flüssige Phase.

Bei Verwendung einer Drehtrommel kann die mechanische Wechselwirkung erhöht werden, wenn diese intermittierend und/oder mit wechselnder Drehrichtung betrieben wird.

Besonders gute Reinigungsergebnisse für Verschmutzungen mit organischen Rückständen, wie Öle und Fette, erhält man bei Verwendung von Kohlendioxid bei Temperaturen von 5 bis 15°C, vorzugsweise bei 10°C.

Besonders vorteilhaft sind bei dieser Art der Reinigung die im Vergleich zu den bekannten Verfahren geringeren Druckwerte, einhergehend mit einer Temperaturabsenkung im Gegensatz zu der notwendigen Temperaturerhöhung bei früheren Reinigungsverfahren. Dies bedeutet zum einen einen geringeren Energieaufwand, zum anderen geringere Anlagenkosten für hochdruckbeständige Anlagenkomponenten. Für das erfindungsgemäße Reinigungsverfahren wird beispielsweise bei Raumtemperatur vorliegendes verflüssigtes Kohlendioxid (25°C; 67 bar) auf 10°C abgekühlt und in einen Druckbehälter, der auf etwa 100 bar ausgelegt ist, eingeleitet. Der Zusatz von beispielsweise für verflüssigtes Kohlendioxid geeigneten Enzymen, Emulgatoren und/oder Tensiden (Detergenzien) kann den Reinigungserfolg weiter erhöhen. Geeignete Zusatzstoffe entnimmt der Fachmann aus einschlägigen Literaturstellen beispielsweise in der Beschreibung zur EP-A-0 530 949.

Das erfindungsgemäße Verfahren hat sich insbesondere zur Reinigung von Textilien in vielen Versuchen als wirkungsvoll erwiesen. Es ist außerdem geeignet, metallische Oberflächen oder elektronische Baugruppen wie Platinen von Verunreinigungen, die meist organische Rückstände enthalten, zu reinigen.

In einer Ausführung des erfindungsgemäßen Verfahrens werden verunreinigte Testgewebe, die mit verschiedenen Fetten angeschmutzt sind, in einem Druckbehälter, in den verflüssigtes Kohlendioxid eingeleitet wird, gereinigt. Der Druckbehälter enthält eine Trommel, die im Druckbehälter rotiert, wodurch die Textilien und das verflüssigte Gas relativ zueinander bewegt werden. Das Gas wird aus einem Vorlagebehälter, in dem unter Druck verflüssigtes Kohlendioxid bei Umgebungstemperatur vorliegt, entnommen und der Druckbehälter zum Teil gefüllt. Anschließend wird die Temperatur im Druckbehälter auf ca. 10°C abgesenkt, während die Trommel in Rotation versetzt wird.

Während der Reinigung vermischen sich flüssige und gasförmige Phase, durch die die Testgewebe transportiert werden, wodurch wiederum reinigungsunterstützende Reibungseffekte eintreten. Bedarfsweise kann nach einer bestimmten Reinigungszeit der Druckbehälter weiter vollständig gefüllt werden, wobei dann die Temperatur des flüssigen Kohlendioxids bei etwa 10°C konstant gehalten wird, während der Druck auf über 45 bar erhöht wird. Die Druckerhöhung kann beispielsweise bis auf 70 bar erfolgen (unterhalb kritischem Druck). Die Reinigungsergebnisse sind jedoch schon bei geringeren Druckerhöhungen vollständig ausreichend, so daß Betriebs- und Anlagekosten im Vergleich zu bisherigen Reinigungsmethoden deutlich gesenkt werden können.

Je nach Art der Verschmutzung wird man die Verfahrensführung und einen evtl. Zusatz von Tensiden wählen. Nach der Reinigung wird das verunreinigte Kohlendioxid entnommen und kann nach Entspannung, bei der die Verunreinigungen ausfallen, wiederverwendet werden. Dies trägt zum Umweltschutz bei und senkt weiter die Kosten.

## Patentansprüche

1. Verfahren zur Reinigung von Gegenständen in einem Druckbehälter mit verflüssigten Gasen, wobei das unter Druck verflüssigte Gas in den Druckbehälter, der die zu reinigenden Gegenstände enthält, eingeleitet wird, wobei in dem Druckbehälter das verflüssigte Gas und/oder die zu reinigenden Gegenstände umgewälzt werden und wobei die Reinigung zumindest zeitweise bei nur zum Teil mit verflüssigtem Gas gefülltem Druckbehälter durchgeführt wird,
dadurch gekennzeichnet,
daß die Reinigung zumindest im wesentlichen unterhalb der kritischen Temperatur und unterhalb des kritischen Druckes des Gases durchgeführt wird und daß die Dichte und Viskosität des verflüssigten Gases durch Absenken der Temperatur des Gases unterhalb seiner kritischen Temperatur derart erhöht werden, daß die mechanischen Wechselwirkungen zwischen Reinigungsfluid und den Verunreinigungen erhöht werden.

2. Verfahren nach Anspruch 1, dadurch gekennzeichnet, daß bei Drücken von bis unterhalb 60 bar verflüssigtes Kohlendioxid im Gleichgewicht der flüssigen und der gasförmigen Phase mit Temperaturen zwischen -20 und +20°C verwendet wird.

3. Verfahren nach einem der Ansprüche 1 oder 2, dadurch gekennzeichnet, daß Kohlendioxid in flüssiger Phase verwendet wird, wobei die Temperatur auf einen Wert zwischen -20 und +20°C konstant gehalten wird und der Druck auf einen Wert oberhalb des entsprechenden Dampfdrucks erhöht wird.

4. Verfahren nach einem der Ansprüche 1 bis 3, dadurch gekennzeichnet, daß zur Umwälzung eine im Druckbehälter dreh- und/oder schwenkbar angeordnete Trommel verwendet wird, die intermittierend und/oder mit wechselnder Drehrichtung betrieben wird.

5. Verfahren nach einem der Ansprüche 1 bis 4, dadurch gekennzeichnet, daß Kohlendioxid bei Temperaturen von 5 bis 15°C, vorzugsweise bei 10°C, verwendet wird.

6. Verfahren nach einem der Ansprüche 1 bis 5, dadurch gekennzeichnet, daß dem verflüssigten Gas Enzyme, Emulgatoren und/oder Tenside und Detergenzien zugesetzt werden.

7. Verwendung eines Verfahrens nach den Ansprüchen 1 bis 6 zur Reinigung von Textilien.

8. Verwendung eines Verfahrens nach den Ansprüchen 1 bis 6 zur Reinigung von Bauteilen.

## Claims

1. Process for cleaning articles in a pressure vessel using liquefied gases, the pressure-liquefied gas being passed into the pressure vessel which comprises the articles to be cleaned, the liquefied gas and/or the articles to be cleaned being circulated in the pressure vessel and the cleaning being performed at least at times with the pressure vessel only partly filled with liquefied gas, characterized in that the cleaning is carried out at least essentially below the critical temperature and below the critical pressure of the gas and in that the density and viscosity of the liquefied gas are increased, by decreasing the temperature of the gas below its critical temperature, in such a manner that the mechanical interactions between the cleaning fluid and the contaminants are increased.

2. Process according to Claim 1, characterized in that use is made of carbon dioxide liquefied at pressures of up to below 60 bar in equilibrium with the liquid and gaseous phase at temperatures between -20 and +20°C.

3. Process according to Claim 1 or 2, characterized in that use is made of carbon dioxide in liquid phase, the temperature being kept constant at a value between -20 and +20°C and the pressure being increased to a value above the corresponding vapour pressure.

4. Process according to one of Claims 1 to 3, characterized in that, for the recirculation, use is made of a drum which is disposed so as to be able to rotate and/or pivot in the pressure vessel, which drum is operated intermittently and/or with alternating direction of rotation.

5. Process according to one of Claims 1 to 4, characterized in that use is made of carbon dioxide at temperatures of from 5 to 15°C, preferably 10°C.

6. Process according to one of Claims 1 to 5, characterized in that enzymes, emulsifiers and/or surfactants and detergents are added to the liquefied gas.

7. Use of a process according to Claims 1 to 6 for cleaning textiles.

8. Use of a process according to Claims 1 to 6 for cleaning components.

## Revendications

1. Procédé de nettoyage d'objets dans un récipient sous pression avec des gaz liquéfiés, dans lequel le gaz liquéfié sous pression est amené dans le récipient sous pression, qui contient les objets à nettoyer, le gaz liquéfié et/ou les objets à nettoyer étant agités dans le récipient sous pression et le nettoyage étant au moins par moments réalisé dans le récipient sous pression qui n'est qu'en partie rempli de gaz liquéfié, caractérisé en ce que le nettoyage est réalisé au moins pour l'essentiel au-dessous de la température critique et au-dessous de la pression critique du gaz, et en ce que la densité et la viscosité du gaz liquéfié sont augmentées par une diminution de la température du gaz au-dessous de sa température critique de telle manière que les interactions mécaniques entre le fluide de nettoyage et les impuretés soient augmentées.

2. Procédé suivant la revendication 1, caractérisé en ce que l'on utilise du dioxyde de carbone liquéfié à des pressions de jusqu'à au-dessous de 60 bars, à l'équilibre de la phase liquide et gazeuse, avec des températures entre -20 et +20°C.

3. Procédé suivant la revendication 1 ou 2, caractérisé en ce que l'on utilise du dioxyde de carbone en phase liquide, la température étant maintenue constante à une valeur entre -20 et +20°C et la pression étant augmentée à une valeur supérieure à la pression de vapeur correspondante.

4. Procédé suivant l'une des revendications 1 à 3, caractérisé en ce que l'on utilise pour l'agitation un tambour rotatif et/ou pivotant disposé dans le récipient sous pression, et qui fonctionne de manière intermittente et/ou avec sens de rotation variable.

5. Procédé suivant l'une des revendications 1 à 4, caractérisé en ce que l'on utilise du dioxyde de carbone à des températures de 5 à 15°C, de préférence à 10°C.

6. Procédé suivant l'une des revendications 1 à 5, caractérisé en ce que l'on ajoute au gaz liquéfié des enzymes, des émulsionnants et/ou des tensioactifs et des détergents.

7. Utilisation d'un procédé suivant les revendications 1 à 6 pour le nettoyage de textiles.

8. Utilisation d'un procédé suivant les revendications 1 à 6 pour le nettoyage d'éléments de construction.
